# EUROPÄISCHE PATENTSCHRIFT

(11) **EP 0 584 429 B1**
(45) Veröffentlichungstag und Bekanntmachung des Hinweises auf die Patenterteilung: **11.06.1997**
(21) Anmeldenummer: 92810648.3
(22) Anmeldetag: 25.08.1992
(51) Int. Cl.: D03D 47/20

(54) **Fadenklemme für einen Bringergreifer und Greiferwebmaschine mit Fadenklemme**
Thread clamp for a feeding gripper and gripper loom with thread clamp
Pince-fil pour une pince d'amenée et métier à pince avec pince-fil

(43) Veröffentlichungstag der Anmeldung: 02.03.1994
(73) Patentinhaber: GIVIDI Italia S.p.A., 20042 Brugherio (IT)
(72) Erfinder: Egloff, Anton, CH-8857 Galgenen (CH)
(74) Vertreter: Gaggini, Carlo, Dipl.Ing.

(56) Entgegenhaltungen:
- EP-A- 0 207 533
- CH-A- 508 075
- FR-A- 2 074 911
- FR-A- 2 217 451

## Beschreibung

Die vorliegende Erfindung betrifft eine Fadenklemme für einen Bringergreifer einer Greiferwebmaschine mit einem von einem ersten und zweiten Klemmglied gebildeten Klemmspalt zum Halten des Schussfadens und eine Greiferwebmaschine mit Fadenklemme.

Es ist bekannt, Bringergreifer mit Fadenklemmen auszurüsten, die einen von feststehenden Flächen begrenzten Klemmspalt aufweisen, in welchem der Schussfaden eingelegt und gehalten wird, bis er vom Nehmergreifer herausgezogen wird.

Derartige Fadenklemmen haben den Nachteil, dass die Kontaktflächen zwischen Klemmfläche und Faden klein sind, wodurch ein starker örtlicher Druck auf den Faden ausgeübt wird. Die Folge ist, dass bei der Fadenübergabe von Bringergreifer an den Nehmergreifer in der Fadenklemme einzelne Elementarfäden im Klemmspalt zurückbleiben. Dies führt zu sichtbaren Fehlern in Geweben, wenn Endlosgarn oder Zwirngarn verarbeitet wird.

Eine Fadenklemme gemäß dem Oberbegriff des Anspruchs 1 ist aus EP-A-0 207 533 bekannt.

Der Erfindung liegt die Aufgabe zugrunde eine Fadenklemme für einen Bringergreifer zu schaffen, bei dem unter Vermeidung der genannten Nachteile Schussfäden mit unterschiedlichen Durchmesser sicher gehalten werden.

Diese Aufgabe wird erfindungsgemäss mit den kennzeichenden Merkmalen des Anspruchs 1 gelöst.

Die Vorteile der erfindungsgemässen Fadenklemme sind der einfache Aufbau gepaart mit einem sicheren Halten des Schussfadens durch elastische Deformationen des Schussfadens und eine teilweise Umschlingung eines der Klemmglieder.

Vorteilhafte Ausführungsformen der Erfindung ergeben sich aus den abhängigen Patentansprüchen.

Nachfolgend wird die Erfindung anhand der beiliegenden Zeichnungen erläutert. Es zeigen:
- Figur 1: eine räumliche Darstellung einer Ausführungsform einer erfindungsgemässen Fadenklemme;
- Figur 2: einen Schnitt entlang der Linie II-II in Fig. 1;
- Figur 3: eine Einzelheit von Fig. 2 im grösseren Massstab mit einem geklemmten Faden;
- Figur 4: einen Schnitt gleich dem in Fig. 2 durch eine andere Ausführungsform der erfindungsgemässen Fadenklemme;
- Figur 5: Querschnittsformen der Nadel und
- Figur 6: eine räumliche Darstellung eines Greiferkopfes mit einer Fadenklemme nach Fig. 1.

Die Fadenklemme besteht im wesentlichen aus einem Körper 1 und einer Nadel 2, die einen Klemmspalt 3 bilden, um einen Schussfaden 4 zu halten. Der Körper hat einen Abschnitt 5 zur Aufnahme der Nadel 2, der am vorderen Ende einem konvex ausgebildeten Bereich 6 aufweist und zum anderen Ende hin in einen Abschnitt 7 übergeht, um den Körper 1 von der Oberseite her an ein nicht dargestelltes Greifergehäuse zu befestigen. Im Körper 1 ist eine Durchbohrung 8 vorgesehen, deren Umfangsfläche eine den Klemmspalt 3 begrenzende Fläche 9 bildet. Die Bohrung 8 ist schräg bezüglich der Körperunterseite so ausgebildet, dass die Austrittsöffnung an den konvexen Bereich 6 des Körpers 1 angrenzt (Fig. 3).

Die Nadel hat eine kreisförmige Querschnittsform. Die Nadel 2 enthält ausgehend von einem Ende einen ersten Abschnitt 11 mit dem die Nadel 2 am Körper 1 fixiert ist, einen an den ersten Abschnitt 11 angrenzenden zweiten Abschnitt 12 mit dem die Nadel 2 im Körper 1 gelagert ist und einen an den zweiten Abschnitt 12 angrenzenden konischen Abschnitt 13, der sich zum freien Ende hin verjüngt und dessen Mantelfläche die andere den Klemmspalt 3 begrenzende Fläche 14 bildet.

Die in der Durchbohrung 8 angeordnete Nadel 2 wird durch ein Organ 15 arretiert. Es ist eine Feder (nicht dargestellt) vorgesehen, die das Organ 15 in der in Fig. 2 dargestellt Arretierungsstellung hält. Durch Druck in Richtung des Pfeiles A wird das Organ 15 entgegen der Federkraft in eine Freigabestellung verschoben, in welcher die Nadel 2 ersetzt oder ausgetauscht werden kann.

Wie die Fig. 2 zeigt ist die Nadel 2 in der Durchbohrung so angeordnet, dass der konische Abschnitt 13 an der Körperunterseite vorsteht und sich über den konvexen Bereich 6 des Körpers 1 erstreckt.

Wie insbesondere Fig. 3 zeigt, wird durch diese Anordnung der Klemmspalt 3 und ein diesem vorgelagerten Einlaufspalt 16 gebildet. Der Klemmspalt 3 wird einerseits durch die Wandung der Durchbohrung 8 und andererseits durch die Mantelfläche des konischen Abschnittes 13 der Nadel 2 begrenzt. Dadurch entsteht ein eine gebogene Querschnittsform aufweisender Klemmspalt mit in Wirkrichtung kontinuierlich abnehmender Weite und kontinuierlich zunehmender Querschnittskontur.

Beim Einführen des Garnes in den Klemmspalt 3 wird das Garn 4 verformt, wobei gleichzeitig eine Deformierung des Garnquerschnittes durch den sich verengenden Klemmspalt und eine Umschlingung der Nadel 2 durch die sich vergrössernden Querschnittskontur des Klemmspaltes auftritt. Die Klemmung und die Klemmstelle 17 werden durch eine sich im Klemmspalt entwickelnde Reibkraft bestimmt, die von der am Garn angreifenden Zugkraft, dem Grad der Deformation des Garnes und dem Grad der Umschlingung des konischen Abschnittes 13 der Nadel 2 abhängig ist (Fig. 3). Durch die Deformierung des Garnes 4 und den Grad der Umschlingung des Garnes 4, werden die einzelnen Fibrillen des Garnes am konischen Abschnitt 13 der Nadel 2 gehalten.

Durch die Wahl der Spaltweite und des Garndurchmessers wird die Klemmstelle 17 so angesiedelt, dass zwischen dem eingeklemmten Garn und dem Spaltgrund ein freier Spaltabschnitt vorhanden ist.

Dieser freie Spaltabschnitt bildet einen Freiraum für einzelne Fibrillen bzw. Fasern, die beim Herausziehen des Garnes mitgezogen werden. Somit wird verhindert, dass Garnflug im Klemmspalt zurückbleibt. Diese Wahl ermöglicht ferner Garne mit unterschiedlichen Durchmessern in derselben Fadenklemme zu halten.

Bei der in Fig. 4 gezeigten Ausführungsform der Fadenklemme ist die Nadel 2 verschiebbar bezüglich dem Körper 1 angeordnet. Zur Begrenzung der Verschiebung ist eine Blattfeder 18 mittels einer Schraube 19 am Abschnitt 7 des Körpers 1 befestigt. Die Blattfeder 18 hat einen gebogenen Abschnitt 20, dessen Kante zur Anlage mit der Stirnseite des Anschlagabschnittes 11 bestimmt ist. Wie bei der Ausführungsform nach Fig. 1 kann die Nadel 6 ersetzt oder ausgetauscht werden, wenn der Abschnitt durch Druck in Richtung des Pfeiles A in eine Freigabestellung gebracht wird.

In Fig. 5 sind Querschnittsformen des konischen Abschnittes 13 der Nadel 2 dargestellt, deren Umfangsflächen eine den Klemmspalt 3 begrenzenden Fläche bilden. Diese Fläche kann eine zylindrische Fläche, deren Erzeugende eine Gerade ist, oder eine aus ebenen Teilflächen gebildete Fläche sein.

Figur 6 zeigt die Anordnung einer Fadenklemme in einem Greiferkopf einer Greiferwebmaschine.

## Patentansprüche

1. Fadenklemme für einen Bringergreifer einer Greiferwebmaschine mit einem von einem ersten und zweiten Klemmglied gebildeten Klemmspalt zum Halten des Schussfadens, dadurch gekennzeichnet, dass
das erste und zweite Klemmglied (1,2) zumindest teilweise ineinander greifend so fixiert sind, dass die den Klemmspalt (3) begrenzenden Flächen (9,14) des ersten und zweiten Klemmgliedes (1,2) einen eine gebogene Querschnittsform aufweisenden Klemmspalt (3) mit in Wirkrichtung kontinuierlich abnehmender Weite und kontinuierlich in Grösse zunehmender Querschnittskontur bilden, in welchem Klemmspalt (3) eine unter gleichzeitiger Verformung eingeführter Schussfaden (4) durch Reibung gehalten ist.

2. Klemme nach Anspruch 1, dadurch gekennzeichnet, dass die den Klemmspalt (3) begrenzenden Flächen (9, 14) eine Querschnittskontur ausgewählt aus der Gruppe rund, oval, vieleckig, sternförmig oder Abschnitten davon aufweisen.

3. Klemme nach einem der Ansprüche 1 oder 2, dadurch gekennzeichnet, dass die den Klemmspalt (3) begrenzenden Flächen (9, 14) die gleiche oder eine unterschiedliche Querschnittskontur haben.

4. Klemme nach Anspruch 1, dadurch gekennzeichnet, dass die Erzeugende der den Klemmspalt (3) begrenzenden Flächen (9, 14) eine Gerade ist.

5. Klemme nach Anspruch 1, dadurch gekennzeichnet, dass die den Klemmspalt (3) begrenzenden Flächen (9, 14) aus ebenen Teilflächen gebildet ist.

6. Klemme nach Anspruch 1, dadurch gekennzeichnet, dass der Klemmspalt (3) von einerseits von einer konkaven Fläche (9) und andererseits von einer konvexen Fläche (14) begrenzt ist.

7. Klemme nach Anspruch 1, dadurch gekennzeichnet, dass das erste Klemmglied (1) eine Durchbohrung (8) aufweist, welche die eine den Klemmspalt (3) begrenzende Fläche (9) bildet und dass das zweite Klemmglied (2) eine Nadel mit einem sich verjüngenden Abschnitt (13) ist, welcher die andere den Klemmspalt (3) begrenzende Fläche (14) bildet.

8. Klemme nach Anspruch 1, dadurch gekennzeichnet, dass das erste und zweite Klemmglied (1, 2) zueinander verschiebbar angeordnet sind, um durch Aenderung der Abmessung des Klemmspaltes (3) das Einziehen und Herausziehen des Schussfadens (4) zu erleichtern.

9. Greiferwebmaschine mit einer Fadenklemme gemäss einem der Ansprüche 1 bis 8.

## Claims

1. Thread clamp for a bringer-rapier of a rapier weaving machine, the thread clamp having a clamping gap formed by a first clamping member and a second clamping member for the holding of the weft thread, characterised in that the first and second clamping members (1, 2) are fixed so that they at least partially inter-engage in such a way that the surfaces (9, 14) of the first and second clamping members (1, 2) bounding the clamping gap (3) form a clamping gap (3) having a curved cross-sectional shape with a cross-sectional contour which continuously decreases in width and continuously increases in size in the direction of action, with a weft thread (4) introduced with simultaneous deformation being held by friction in said clamping gap (3)

2. Clamp in accordance with claim 1, characterised in that the surfaces (9, 14) bounding the clamping gap (3) have a cross-sectional contour selected from the group round, oval, polygonal, star-shaped, or sections thereof.

3. Clamp in accordance with one of the claims 1 or 2, characterised in that the surfaces (9, 14) bounding the clamping gap (3) have the same cross-sectional contour or a different cross-sectional contour.

4. Clamp in accordance with claim 1, characterised in that the generatrix of the surfaces (9, 14) bounding the clamping gap (3) is a straight line.

5. Clamp in accordance with claim 1, characterised in that the surfaces (9, 14) bounding the clamping gap (3) are formed from planar partial surfaces.

6. Clamp in accordance with claim 1, characterised in that the clamping gap (3) is bounded on the one side by a concave surface (9) and on the other side by a convex surface (14).

7. Clamp in accordance with claim 1, characterised in that the first clamping member (1) has a through-bore (8) which forms the one surface (9) bounding the clamping gap (3), and in that the second clamping member (2) has a needle with a tapering section (13) which forms the other surface (14) bounding the clamping gap (3).

8. Clamp in accordance with claim 1, characterised in that the first and second clamping members (1, 2) are arranged so that they can be displaced towards one another in order to facilitate the drawing in and drawing out of the weft thread by changing of the dimension of the clamping gap (3).

9. Rapier weaving machine having a thread clamp in accordance with one of the claims 1 to 8.

## Revendications

1. Pince-fil, pour une pince d'amenée d'un métier à tisser à pinces, comportant un intervalle de serrage, constitué par un premier et un deuxième organes de serrage afin de fixer le fil de trame, caractérisé en ce que
les premier et deuxième organes de serrage (1, 2) sont fixés, en s'engageant au moins partiellement l'un dans l'autre, de manière que les surfaces (9, 14), délimitant l'intervalle de serrage (3), du premier et du deuxième organes de serrage (1, 2) constituent un intervalle de serrage (3) dont la section transversale présente une forme arquée, d'une dimension allant en diminuant de façon continue et d'un contour allant dans la direction du tissage, intervalle de serrage (3) dans lequel un fil de trame (4), introduit en exerçant simultanément une déformation, est maintenu par frottement.

2. Pince selon la revendication 1, caractérisée en ce que les surfaces (9, 14) délimitant l'intervalle de serrage (3) présentent une section transversale dont le contour est choisi dans le groupe des formes ronde, ovale, polygonale, en étoile ou en segments.

3. Pince selon l'une des revendications 1 ou 2, caractérisée en ce que les surfaces (9, 14) délimitant l'intervalle de serrage (3) présentent une section transversale dont le contour est identique ou différent.

4. Pince selon la revendication 1, caractérisée en ce que la génératrice des surfaces (9, 14) délimitant l'intervalle de serrage (3) est une droite.

5. Pince selon la revendication 1, caractérisée en ce que les surfaces (9, 14) délimitant l'intervalle de serrage (3) sont constituées de surfaces partielles planes.

6. Pince selon la revendication 1, caractérisée en ce que l'intervalle de serrage (3) est délimité, d'une part, par une surface concave (9) et, d'autre part, par une surface convexe (14).

7. Pince selon la revendication 1, caractérisée en ce que le premier organe de serrage (1) présente un perçage traversant (8), qui constitue une surface (9) délimitant l'intervalle de serrage (3), et en ce que le deuxième organe de serrage (2) est une aiguille comportant un tronçon (13) allant en s'effilant et constituant l'autre surface (14) délimitant l'intervalle de serrage (3).

8. Pince selon la revendication 1, caractérisée en ce que le premier organe et le deuxième organe de serrage (1, 2) sont disposés mobiles l'un par rapport à l'autre, afin de faciliter l'introduction et l'extraction du fil de trame (4), par une modification de la valeur de l'intervalle de serrage (3).

9. Métier à tisser à pinces, comportant un pince-fil selon l'une des revendications 1 à 8.
